# EUROPÄISCHE PATENTANMELDUNG

(11) **EP 4 779 804 A1**
(43) Veröffentlichungstag der Anmeldung: **22.07.2026**
(21) Anmeldenummer: 25222449.8
(22) Anmeldetag: 11.12.2025
(51) Int. Cl.: H01Q 9/04, H01Q 21/06, H01Q 1/28

(54) **DIELEKTRISCHES RESONATOR-ANTENNENARRAY UND VERFAHREN FÜR DIE HERSTELLUNG EINES ANTENNENARRAYS**

(30) Priorität: 15.01.2025 DE 102025101360
(71) Anmelder: Deutsches Zentrum für Luft- und Raumfahrt e.V., 53227 Bonn (DE)
(72) Erfinder: Hehenberger, Simon, 81241 München (DE); Caizzone, Stefano, 82205 Gilching (DE); Elmarissi, Wahid, 81829 München (DE); Zangl, Korbinian, 82205 Gilching (DE)
(74) Vertreter: dompatent

(57) **Zusammenfassung**

Die vorliegende Erfindung betrifft ein dielektrisches Resonator-Antennenarray (10), insbesondere für den Einsatz in einem Satellitennavigationssystem. Das Antennenarray ist mit den folgenden Komponenten versehen:
- einem dielektrischen Substrat (12a);
- mehreren dielektrischen Resonatoren (12b), wobei die dielektrischen Resonatoren (12b) und das dielektrische Substrat (12a) integral ausgebildet sind, und wobei die dielektrischen Resonatoren (12b) und das dielektrische Substrat (12a) zwischen einer ersten Metallschicht (18) und einer zweiten Metallschicht (20) angeordnet sind; und
- einem Einspeisenetzwerk (46) zum Versorgen der dielektrischen Resonatoren (12b) mit einem Anregungssignal.

## Beschreibung

Die vorliegende Erfindung betrifft ein dielektrisches Resonator-Antennenarray und ein entsprechendes Verfahren für die Herstellung des genannten Antennenarrays.

Dielektrische Resonator-Antennen (im Englischen auch als dielectric resonator antenna) sind bereits weitläufig aus dem Stand der Technik bekannt und werden insbesondere bei Mikrowellenfrequenzen sowie höhere Frequenzen eingesetzt. Sie bestehen typischerweise aus einem keramischen Block, dem dielektrischen Resonator, der auf einer Metallfläche montiert ist. Funkwellen werden vom Einspeisenetzwerk (auch als feeding circuit bezeichnet) in das Innere des Resonatormaterials geleitet und werden zwischen den Resonatorwänden hin und her reflektiert, wobei sie stehende Wellen bilden. Die Wände des Resonators sind für Funkwellen teilweise durchlässig, so dass die Funkleistung in den Raum abstrahlen kann.

Derartige dielektrische Resonator-Antennen können insbesondere auf dem Gebiet der Satellitennavigation eingesetzt werden. Satellitennavigationstechnik nimmt in der heutigen Zeit eine besonders wichtige Rolle ein, und zwar auf verschiedenen Gebieten wie der Luftfahrt und der Landwirtschaft.

Tatsächlich profitieren auch Satelliten, die die Erde umkreisen, von der Fähigkeit zur Positionsbestimmung, Navigation und Zeitgebung (im englischen auch als positioning, navigation and timing oder PNT bezeichnet), die von globalen Navigationssatellitensystemen (auch als Global Naviagtion Satellite Systems oder GNSS bezeichnet) angeboten wird. Dies gilt insbesondere für Satelliten in einer niedrigen Erdumlaufbahn (Low Earth Orbit bzw. LEO), die die GNSS-Konstellationen in einer mittleren Erdumlaufbahn (Middle Earth Orbit bzw. MEO) vollständig einsehen können.

Insbesondere kleine und sehr kleine Satelliten (auch als cubesats bekannt) sind aufgrund ihrer weltweiten Verfügbarkeit und der geringen Kosten der Terminals stark auf die GNSS-Technologie angewiesen.

Die entscheidende Rolle von GNSS für LEO-Satelliten wird jedoch auch zu einer Schwäche in Bezug auf die Abhängigkeit. Jede Fehlfunktion, Störung oder Unterbrechung des GNSS-Dienstes hat tiefgreifende Auswirkungen auf die gesamte Kommunikations-, Navigations- und Überwachungsfähigkeit (auch als communication, navigation and surveillance oder CNS bezeichnet) moderner Satelliten. Derartige Störungen können zu mehrminütigen Ausfällen des GNSS-Signals führen, die unerwünschte und inakzeptable Beeinträchtigungen verursachen.

Daher besteht ein dringender Bedarf an wirksamen Gegenmaßnahmen, die die Robustheit der Satellitennavigation bei der Nutzung im Weltraum gewährleisten können.

Mehrantennensysteme stellen eine wirksame Gegenmaßnahme gegen die Gefahr von GNSS-Störungen dar und wurden in den letzten Jahrzehnten von mehreren Gruppen weltweit erforscht und entwickelt.

Derartige Systeme verwenden nicht nur eine einzige Antenne, wie derzeit installierte Satellitensysteme (die eventuell nur aus Redundanzgründen über eine zweite Antenne verfügen), sondern eine Reihe von Antennen. Die Signale dieser mehreren Antennen können, sobald sie ordnungsgemäß verarbeitet wurden, den Antennenstrahl adaptiv so ausrichten, dass er maximal in Richtung der GNSS-Satelliten ausgerichtet ist, aber (was noch wichtiger ist) eine Null in Richtung der Ankunft eines Störsignals einstellen, wodurch das Störsignal effektiv erkannt und schließlich unterdrückt wird.

Mehrantennensysteme können nicht nur zur Unterdrückung von Störungen, sondern auch zur Lagebestimmung eingesetzt werden, was für Satelliten von entscheidender Bedeutung ist.

Obwohl die Wirksamkeit von Mehrantennensystemen als Gegenmaßnahme gegen Störungen und zur Lagebestimmung bereits wissenschaftlich nachgewiesen wurde, werden diese Systeme bis heute in LEO-Satelliten aufgrund von Problemen, die hauptsächlich mit der Größe und der benötigten Leistung solcher Systeme zusammenhängen, in der Regel noch nicht eingesetzt.

Kleinsatelliten und insbesondere Cubesats verfügen nur über einen sehr begrenzten Platz und Leistung für die Nutzlast, sodass der Einsatz von Mehrantennensystemen nicht möglich wäre bzw. den Anforderungen der weiteren Instrumente widerspräche. Dies gilt insbesondere für die Antennen, die um die knappe Verfügbarkeit von Stellflächen auf der Oberfläche des Satelliten "kämpfen" und mit den anderen Satellitenantennen und/oder wissenschaftlichen Instrumenten und/oder Solarmodulen konkurrieren müssen. Die Verwendung mehrerer Antennen anstelle einer einzelnen Antenne für GNSS würde das Problem noch verschärfen, wenn die benötigte Oberfläche der Antennen vervielfacht würde.

Um dieses Problem zu lösen, werden daher Mehrantennensysteme benötigt, die besonders kompakt sind.

Wie im Zusammenhang mit der vorliegenden Erfindung gezeigt wird, kann eine Antennenanordnung, die so weit miniaturisiert ist, dass sie in die gleiche Stellfläche passt, die normalerweise für eine einzelne GNSS-Antenne vorgesehen ist (in der Cubesat-Terminologie beispielsweise in eine 1-Cubesat-Einheit (1U) von etwa 10 cm x 10 cm), als optimale Lösung angesehen werden.

Gemäß dem Stand der Technik wurden bereits einige Ansatz untersucht, um die Größe der genannten Antennensysteme zu reduzieren. Dabei wurden insbesondere Ansätze verfolgt, bei denen dielektrische Materialien mit einer hohen relativen Permittivität verwendet werden, um die Antennen näher zueinander anzuordnen und schließlich eine kompakte Antenne zu erhalten. Allerdings führt dieser Ansatz zu mehreren Nachteilen:
1. Die Temperaturempfindlichkeit der verwendeten Materialien mit hoher Dielektrizitätskonstante ist schlechter und ihre Toleranzen höher als bei herkömmlichen (und noch mehr bei weltraumtauglichen) HF-Materialien, was den ordnungsgemäßen Betrieb über den für den Weltraumbetrieb erforderlichen breiten Temperaturbereich behindert.
2. Die für die Antennen verwendete Technologie (dielektrische Resonator-Antenne) verwendet in der Regel dielektrische Blöcke (in der Regel Zylinder), die auf metallische Grundplatten geklebt und durch dünne vertikale Metallstreifen geführt werden, die sich an die Oberfläche des dielektrischen Blocks anpassen und an Stifte gelötet werden, die mit der Zuleitung unterhalb der Grundplatte verbunden sind. (Die Verwendung anderer typischer Speisetechniken wie die Schlitzspeisung ist für diese Antennen recht kompliziert, da zwei orthogonale Polarisationen - zur Erzielung der erforderlichen zirkularen Polarisation - auf kleinem Raum angeregt werden müssen).

Sowohl das Kleben des einzelnen dielektrischen Blocks auf die Grundplatte als auch das Löten der vertikalen Metallstreifen an die Stifte sind nicht robust genug, um den rauen mechanischen Bedingungen (Vibrationen, Temperaturschwankungen usw.) standzuhalten, denen eine Antenne auf einem Satelliten ausgesetzt ist.
3. Die starke Miniaturisierung, die erforderlich ist, um mehrere Antennen in die gemeinsame Grundfläche einer einzelnen Antenne einzubauen, führt in der Regel zu einem nachteiligen Übersprechen (auch als crosstalk bezeichnet) zwischen den Antennen, was auch als gegenseitige Kopplung bzw. mutual coupling bezeichnet wird. Ein solches Übersprechen verringert die Unabhängigkeit der einzelnen Antennen und reduziert die effektiven Freiheitsgrade für den Signalverarbeitungsteil und damit die Effektivität des Mehrantennenansatzes.

Um der gegenseitigen Kopplung entgegenzuwirken, werden Absorberstrukturen (wie sie in der zitierten Veröffentlichung und dem Gebrauchsmuster verwendet werden) eingesetzt, um die gegenseitige Wechselwirkung zwischen den Antennen zu stoppen. Solche Materialien können jedoch nicht für Weltraumanwendungen verwendet werden, sodass eine Lücke in Bezug auf die Notwendigkeit der Reduzierung der gegenseitigen Kopplung verbleibt.

Ausgehend von den vorstehend beschriebenen Nachteilen des Standes der Technik ist es Aufgabe der vorliegenden Erfindung, ein kompaktes dielektrisches Resonator-Antennenarray bereitzustellen, das die Nachteile der aus dem Stand Technik bekannten Antennensysteme überwindet.

Zur Lösung der vorstehend beschriebenen Aufgabe wird mit der vorliegenden Erfindung ein dielektrisches Resonator-Antennenarray vorgeschlagen, insbesondere für den Einsatz in einem Satellitennavigationssystem, mit
- einem dielektrischen Substrat;
- mehreren dielektrischen Resonatoren, wobei die dielektrischen Resonatoren und das dielektrische Substrat integral ausgebildet sind, und wobei die dielektrischen Resonatoren und das dielektrische Substrat zwischen einer ersten Metallschicht und einer zweiten Metallschicht angeordnet sind; und
- einem Einspeisenetzwerk zum Versorgen der dielektrischen Resonatoren mit einem Anregungssignal.

Bei dem erfindungsgemäßen Antennenarray sind die dielektrischen Resonatoren und das dielektrische Substrat integral, d.h. einstückig ausgebildet. Dadurch wird eine verbesserte mechanische Stabilität erreicht, die zu einer verbesserten mechanischen und elektrischen Performance des Antennenarrays gegenüber den aus dem Stand der Technik bekannten Antennensysteme (bei denen das Substrat und die dielektrischen Resonatoren als unterschiedliche Komponenten ausgeführt sind, die dann verklebt oder verlötet sein können) führt.

Insbesondere kann es bei dem erfindungsgemäßen Antennenarray vorgesehen sein, dass insgesamt n dielektrische Resonatoren vorgesehen sind, die mit dem dielektrischen Substrat integral ausgebildet sind. Jeder dielektrische Resonator kann dabei eine erste mit der ersten Metallschicht verbunden sein, wobei die erste Metallschicht nicht durchgängig sein muss. Wenn die dielektrischen Resonatoren beispielsweise zylindrisch ausgebildet sind, kann die Metallschicht aus n kreisförmigen Bereichen bestehen.

Anders ausgedrückt kann das erfindungsgemäße Antennenarray n erste Metallschichten aufweisen, die beispielsweise kreisförmig ausgebildet sein können.

Das dielektrische Substrat und die dielektrischen Resonatoren können auf einem gemeinsamen Substrat ausgebildet sein, das im Rahmen der vorliegenden Erfindung auch als erstes dielektrisches Substrat bezeichnet wird. Das erste dielektrische Substrat umfasst also das gemeinsame Substrat und die auf dem Substrat angeordneten dielektrischen Resonatoren.

Das erfindungsgemäße Antennenarray kann dabei insbesondere als ein 2x2 Antennenarray ausgebildet sein, dass dazu ausgebildet ist, in einem GNSS-Band betrieben zu werden. Beispielsweise kann das erfindungsgemäß Antennenarray in einem der nachfolgenden Bänder betrieben werden: L1/E1, L5/E5a, L2, E6. Dabei kann das Antennenarray entweder in einem der genannten Bänder oder in mehreren dieser Bänder betrieben werden. Dabei weist das Antennenarray insbesondere dielektrische Resonator-Antennen auf, welche unmittelbar aus einem einzelnen Substrat durch Einritzen der gewünschten Struktur hergestellt werden. Das Substrat stellt somit einerseits die dielektrischen Resonatoren dar und gleichzeitig auch die Grundplatte des Antennenarrays. Die einzelnen Antennen sind dadurch inhärent miteinander verbunden durch die gemeinsame Grundplatte. Dadurch wird eine verbesserte mechanische Stabilität erreicht.

Beispielsweise kann es vorgesehen sein, dass das Antennenarray n Antennen aufweist, wobei jede der n Antennen einen dielektrischen Resonator und eine erste Metallschicht aufweist. Die einzelnen ersten Metallschichten sind in diesem Fall voneinander beabstandet.

Die Grundplatte kann dann durch (einen weltraumqualifizierten Klebstoff und) Befestigungsschrauben mit darunterliegenden Schichten stabil verbunden werden, wodurch die mechanische Stabilität weiterhin verbessert und die Robustheit gegenüber Vibrationen verbessert wird, wie nachfolgend noch im Zusammenhang mit den Figuren näher erläutert wird.

Das erfindungsgemäße Antennenarray kann insbesondere für die robuste Satellitennavigation eingesetzt werden. Insbesondere kann das erfindungsgemäße Antennenarray für die robuste Satellitennavigation an Bord (kleiner) Satelliten verwendet werden. Auch kann das erfindungsgemäße Antennenarray für die Interferenzunterdrückung und Peilung verwendet werden und in einem oder in mehreren GNSS-Bändern zum Einsatz kommen.

Bei einigen Ausführungsformen des erfindungsgemäßen Antennenarray kann es vorgesehen sein, dass das dielektrische Substrat mit der zweiten Metallschicht verklebt ist.

Auch kann es bei dem erfindungsgemäßen Antennenarray vorgesehen sein, dass das Einspeisenetzwerk über mehrere Metallstifte mit der ersten Metallschicht verbunden ist, wobei die Metallstifte in länglichen Öffnungen angeordnet sind, die sich durch das dielektrische Substrat und einen dielektrischen Resonator erstrecken. Dies hat den Vorteil, dass die Metallstifte in den länglichen Öffnungen stabil gehalten werden. Dadurch kann eine insgesamt verbesserte Stabilität des Antennenarrays erreicht werden.

Die Metallstifte sind dazu ausgelegt, das durch das Einspeisesignal bereitgestellte Einspeisesignal an der ersten Metallschicht bereitzustellen.

Bei einigen Ausführungsformen der Erfindung kann es vorgesehen sein, dass das Antennenarray n (beispielsweise 4) dielektrische Resonator-Antennen aufweist, wobei jede Antenne vier Metallstifte aufweist, die ein Einspeisenetzwerk mit einzelnen Segmenten der ersten Metallschicht verbinden und entsprechende Anregungssignale bereitstellen. Die einzelnen Segmente können dabei sequenziell in Phase angeregt werden (0°, 90°, 180°, 270°), wodurch eine verbesserte Polarisationsreinheit und eine Verkopplungsminimierung erreicht wird.

Bei einigen Ausführungsformen der Erfindung kann es vorgesehen sein, dass die erste Metallschicht vier Segmente aufweist, die voneinander beabstandet sind. Jede der vier Segmente der ersten Metallschicht kann dabei unabhängig von den anderen Segmenten angeregt werden.

Auch kann es vorgesehen sein, dass die erste Metallschicht flach ausgebildet ist. Dadurch wird die Verbindung zwischen einem Ende der Metallstifte und der ersten Metallschicht, welche beispielsweise über einen Lötprozess erfolgen kann, vereinfacht. Zudem kann dadurch kann eine stabilere Verbindung zwischen der Metallschicht und den Metallstiften gewährleistet werden.

Bei einigen Ausführungsformen des erfindungsgemäßen Antennenarrays kann es vorgesehen sein, dass die Metallstifte mit der ersten Metallschicht verlötet oder verschweißt sind. Bei weiteren Ausführungsformen kann es vorgesehen sein, dass die Metallstifte mit der ersten Metallschicht verklebt sind.

Zudem kann es bei dem erfindungsgemäßen Antennenarray vorgesehen sein, dass das Einspeisenetzwerk eine Mikrostreifenleitung aufweist. Durch die Mikrostreifenleitung kann ein besonders kompaktes Einspeisenetzwerk bereitgestellt werden, wodurch insgesamt die Größe des Antennenarrays reduziert werden kann.

Darüber hinaus kann bei dem erfindungsgemäßen Antennenarray zudem vorgesehen sein, dass die Mikrostreifenleitung mehrere geradlinige Leitungssegmente aufweist, die entlang eines Gitters angeordnet sind, wobei das Gitter eine hexagonale Struktur aufweist. Während die aus dem Stand der Technik bekannten Mikrostreifenleitungen üblicherweise geradlinige Leitungssegmente aufweisen, die entlang eines quadratischen Gitters angeordnet sind, erlaubt die Anordnung der geradlinigen Leitungssegmente entlang eines hexagonalen Gitters eine besonders kompakte Ausgestaltung der Mikrostreifenleitung. Dadurch kann die Größe des Einspeisenetzwerks reduziert werden und damit auch die Gesamtgröße des Antennenarrays.

Bevorzugt kann es bei dem erfindungsgemäßen Antennenarray vorgesehen sein, dass das Antennenarray ein zweites dielektrisches Substrat aufweist, das zwischen der zweiten Metallschicht und dem Einspeisenetzwerk angeordnet ist.

Zudem kann bei dem erfindungsgemäßen Antennenarray vorgesehen sein, dass dieses ein drittes dielektrisches Substrat und eine dritte Metallschicht aufweist, wobei das dritte dielektrische Substrat zwischen dem Einspeisenetzwerk und einer Masseschicht angeordnet ist.

Ferner kann bei dem erfindungsgemäßen Antennenarray vorgesehen sein, dass das erste dielektrische Substrat, das zweite dielektrische Substrat und das dritte dielektrische Substrat mittels einer Schraubverbindung miteinander verbunden sind. Durch die Schraubverbindung kann die mechanische Stabilität des Antennenarrays weiter erhöht werden, wodurch die mechanische und elektrische Performance des Antennenarrays weiter verbessert werden.

Bevorzugt kann bei dem erfindungsgemäßen Antennenarray vorgesehen sein, dass die dielektrischen Resonatoren aus einem keramischen Material gefertigt sind.

Schließlich kann bei dem erfindungsgemäßen Antennenarray vorgesehen sein, dass das Antennenarray insgesamt vier dielektrische Resonatoren aufweist, die in einem 2x2-Array angeordnet sind.

Zudem wird zur Lösung der eingangs beschriebenen Aufgabe mit der vorliegenden Erfindung ein Verfahren zur Herstellung eines Antennenarrays vorgeschlagen, wobei das Verfahren die nachfolgenden Verfahrensschritte aufweist:
- Bereitstellen eines Einspeisenetzwerk zur Erzeugung eines Anregungssignals;
- Fertigen eines dielektrischen Substrats und mehrerer dielektrischer Resonatoren, wobei das dielektrische Substrat und die dielektrischen Resonatoren integral ausgebildet sind, unter Einsatz eines additiven oder ablativen Fertigungsverfahrens;
- Bereitstellen einer ersten Metallschicht an einer ersten Seite des dielektrischen Substrats und einer zweiten Metallschicht an einer ersten Seite der dielektrischen Resonatoren, wobei das dielektrische Substrat und die dielektrischen Resonatoren zwischen der ersten Metallschicht und der zweiten Metallschicht angeordnet sind; und
- Verbinden des Einspeisenetzwerks mit den dielektrischen Resonatoren.

Bevorzugt kann es vorgesehen sein, dass das erfindungsgemäße Herstellungsverfahren ein abtragendes Verfahren, insbesondere ein Ätzverfahren oder ein Fräsverfahren, oder ein auftragendes Verfahren, insbesondere ein 3D-Druckverfahren umfasst.

Beispielsweise kann es vorgesehen sein, dass ein dielektrisches Substrat (auch als erstes dielektrisches Substrat bezeichnet) bereitgestellt wird und ein Teil des Substrats abgetragen wird, um so das dielektrische Substrat zu strukturieren. Anders ausgedrückt können Aussparungen in das dielektrische Substrat durch ein Abtragen des Substrats eingeführt werden, wodurch die einzelnen dielektrischen Resonatoren des Antennenarrays bereitgestellt werden. Beispielsweise können einzelne Bereiche des Substrats geätzt, gefräst oder in das Substrat geritzt werden. Anschließend können die Metallschichten aufgetragen werden, um so die erste Metallschicht und die zweite Metallschicht bereitzustellen.

Alternativ kann es vorgesehen sein, dass im Rahmen eines auftragenden Verfahrens das dielektrische Substrat und die auf dem Substrat angeordneten dielektrischen Resonatoren schichtweise aufgetragen werden.

Die vorliegende Erfindung wird nachfolgend anhand der Figuren näher erläutert. Dabei zeigen die
- Fig. 1: ein Ausführungsbeispiel des erfindungsgemäßen Antennenarrays während des Herstellungsprozesses,
- Fig. 2: ein Ausführungsbeispiel des erfindungsgemäßen Antennenarrays, und
- Fig. 3: fotografische Abbildungen eines Ausführungsbeispiels des erfindungsgemäßen Antennenarrays.

In der Fig. 1 ist ein Ausführungsbeispiel des erfindungsgemäßen Antennenarrays währen des Herstellungsprozesses schematisch dargestellt. In der oberen Abbildung der Fig.1 ist ein erstes elektrisches Substrat 12 dargestellt, das zwischen einer ersten Metallschicht 18 und einer zweiten Metallschicht 20 angeordnet ist. Das erste Substrat 12 ist in dem gezeigten Ausführungsbeispiel über eine erste Klebeschicht 24 mit der zweiten Metallschicht 20 verbunden. Zudem weist die in der Fig. 1 gezeigte Struktur ein zweites dielektrisches Substrat 14 und ein drittes dielektrisches Substrat 16 auf, wobei das zweite Substrat 14 zwischen der zweiten Metallschicht 20 und einer dritten Metallschicht 22 angeordnet ist, und das dritte Substrat 16 zwischen der dritten Metallschicht 22 und einem flächig ausgebildeten Massekontakt 28 angeordnet ist. Das dritte Substrat 16 ist dabei über eine zweite Klebeschicht 26 mit der dritten Metallschicht 22 verbunden. Zudem weist die in der oberen Abbildung der Fig. 1 gezeigte Struktur mehrere Metallstifte 30 auf, welche die einzelnen Schichten der gezeigten Struktur miteinander verbinden. Dabei dient der linke der in der oberen Abbildung der Fig. 1 gezeigten Metallstifte 30 als Speisestift und verbindet die dritte Metallschicht 22 mit der ersten Metallschicht 18. Die dritte Metallschicht 22 kann insbesondere ein Einspeisenetzwerk aufweisen, das dazu ausgelegt ist, ein gewünschtes Einspeisesignal bereitzustellen. Der Rechte in der oberen Abbildung der Fig. 1 gezeigte Metallstift ist dazu ausgelegt, die zweite Metallschicht 20 zu erden. Die Metallstifte 30 sind durch längliche Öffnungen der einzelnen Substrate geführt, wodurch die Metallstifte 30 stabil gehalten werden. Dadurch kann die Robustheit der gesamten Struktur erhöht werden.

In der unteren Abbildung der Fig. 1 ist eine bearbeitete Version der in der oberen Abbildung der Fig. 1 gezeigten Struktur dargestellt. Wie in der unteren Abbildung der Fig. 1 zu erkennen ist, sind Aussparungen in das erste Substrat 12 eingeführt. Durch diese Aussparungen werden sind die einzelnen Teile des ersten Substrats 12 voneinander getrennt. Dadurch wird eine Struktur bereitgestellt, die sowohl das dielektrische Substrat 12a als auch die auf dem dielektrischen Substrat angeordneten dielektrischen Resonatoren 12b umfasst. Durch diese integrale Ausgestaltung des Substrats 12a und der dielektrischen Resonatoren 12b wird ein besonders stabiles Antennenarray ermöglicht. Die Aussparungen können insbesondere durch ein mechanisches Ablationsverfahren erzeugt werden. Insbesondere können die Aussparungen durch einen Fräsprozess oder durch ein Einschnitzen eingeführt werden. Auch können die genannten Aussparungen durch ein Ätzverfahren bereitgestellt werden. Alternativ hierzu ist es auch möglich, dass ein auftragendes Herstellungsverfahren eingesetzt wird, um die integrale Struktur bestehend aus dem Substrat 12a und mehreren dielektrischen Resonatoren 12b bereitzustellen. Zudem ist in der unteren Abbildung der Fig. 1 zu erkennen, dass das erste Substrat 12 mit dem zweiten Substrat zur 14 und dem dritten Substrat 16 sowie der zweiten Metallschicht 20, der dritten Metallschicht 22 und dem Massekontakt 28 über mehrere Befestigungsschrauben 32 verbunden ist. Dadurch kann eine besonders robuste Anordnung gewährleistet werden, die eine besonders hohe mechanische und elektrische Stabilität aufweist.

Die in der Fig. 1 gezeigte Struktur ermöglicht eine Speisung der dielektrischen Resonator Antenne durch die einzelnen Metallstifte, die sich von dem Einspeisenetzwerk (in der dritten Metallschicht 22 enthalten) zu der ersten Metallschicht 18 erstrecken. Dabei verlaufen die Metallstifte 30 durch längliche Aussparungen innerhalb der zylinderförmigen dielektrischen Resonatoren 12b. Dadurch wird ermöglicht, das Ende der Metallstifte 30 mit der flachen Fläche am oberen Ende der zylinderförmigen Resonatoren 12b zu verbinden, anstatt auf einer gekrümmten Fläche. Dadurch wird die Stabilität des Antennenarrays weiter erhöht. Darüber hinaus bieten die länglichen Aussparungen eine Art Führungsschiene für die Metallstifte 30, welche die Metallstifte 30 vor Schwingungen und externen Einflüssen schützen.

Dabei kann es vorgesehen sein, dass jede dielektrischen Resonator-Antennen vier Metallstifte verwendet, die sequenziell in Phase gespeist sind (0°, 90 °, 180°, 270°). Diese sequenzielle Phasenspeisung wird durch ein Einspeisenetzwerk erreicht, das hinter der Grundplatte der Antenne (dritte Metallschicht 22 in der Fig. 1) untergebracht ist. Das Einspeisenetzwerk kann bevorzugt auch miniaturisiert ausgeführt werden, wobei bei einigen Ausführungsform des erfindungsgemäßen Antennenarrays Mikrostreifenleitungen zum Einsatz kommen, die geradlinige Leitungssegmente aufweisen, die auf einem hexagonalen Gitter angeordnet sind, wie nachfolgend noch im Detail erläutert wird. Eine beispielhafte Implementierung eines solchen Einspeisenetzwerks ist in den Fign. 2c und 2d dargestellt. Durch die Verwendung von vier Metallstiften werden mehrere Vorteile erreicht:
- Erzeugung einer sehr reinen RHC-Polarisation.
- Minimierung der gegenseitigen Kopplung, wodurch die Verwendung zusätzlicher nicht raumgestufter Materialien wie Absorber oder spezieller Anpassungsnetzwerke vermieden wird.
- Die oben genannten Punkte sind nützlich für eine verbesserte Fähigkeit zur Höhenbestimmung und zur Erkennung der Interferenz-Ankunftsrichtung.

In den Fign. 2a bis 2d ist ein Ausführungsbeispiel der erfindungsgemäßen Antennenarrays 10 schematisch dargestellt.

In der Fig. 2a ist ein dielektrisches Resonator-Antennenarray 10 perspektivisch dargestellt, mit einer ersten Antenne 34, einer zweiten Antenne 36, einer dritten Antenne 38 und einen vierten Antenne 40. Die erste Antenne 34 weist dabei einen ersten Antennenkörper 34a (auch als erster dielektrischer Resonator bezeichnet) und eine erste Metallschicht 34b auf, wobei die erste Metallschicht 34b in dem hier gezeigten Ausführungsbeispiel in vier Segmente aufgeteilt ist. Auch die zweite Antenne 36, die dritte Antenne 38 und die vierte Antenne 40 weisen jeweils einen Antennenkörper und eine erste Metallschicht auf, die in vier Segmente aufgeteilt ist. Zudem weist das in der Fig. 2a gezeigte Antennenarray 10 ein Einspeisenetzwerk 46 auf, das an der Unterseite des Antennenarrays 10 angeordnet ist. Dabei ist das Einspeisenetzwerk 46 bevorzugt innerhalb eines Substrats eingebettet.

In der Fig. 2b ist eine Draufsicht auf das in der Fig. 2a gezeigte Antennenarray 10 schematisch dargestellt. In dieser Figur sind die vier Antennen 34, 36, 38, 40 zu erkennen. Die erste Antenne 34 weist dabei vier Antennensegmente 42 auf, die jeweils durch einen Einspeisepunkt 44 gespeist werden. Die Einspeisepunkte 44 sind jeweils über Metallstifte mit dem Einspeisenetzwerk verbunden. Analog hierzu weisen auch die zweite Antenne 36, die dritte Antenne 38 und die vierte Antenne 40 jeweils vier Antennensegmente auf, die jeweils über einen Einspeisepunkt mit dem Einspeisenetzwerk verbunden sind.

In der Fig. 2c ist das in der Fig. 2b gezeigte Antennenarray 10 schematisch dargestellt, wobei die Einspeisenetzwerke 46 hervorgehoben sind. Jeder Antenne verfügt dabei über ein Einspeisenetzwerk 46, das in einer miniaturisierten Form implementiert ist. Die einzelnen Einspeisenetzwerke 46 weisen jeweils mehrere Mikrostreifenleitungen 48 auf, die Leitungssegmente aufweisen, die auf einem hexagonalen Gitter angeordnet sind.

In der Fig. 2d ist eine vergrößerte Ansicht einer Resonator-Antenne schematisch dargestellt, die über vier Metallstifte mit dem Einspeisenetzwerk 46 verbunden ist. Das Einspeisenetzwerk 46 weist mehrere Mikrostreifenleitungen 48 auf, wobei jeder Mikrostreifenleitung 48 geradlinige Leitungssegmente 50 aufweist, die entlang eines hexagonalen Gitters angeordnet sind. Durch die hexagonale Anordnung wird eine besonders hohe Packungsdichte erreicht, wodurch eine zunehmende Miniaturisierung des Einspeisenetzwerks 46 erreicht wird.

Schließlich sind in der Fig. 3 fotografische Abbildungen eines Ausführungsbeispiels des erfindungsgemäßen Antennenarrays dargestellt. In der Fig. 3a ist eine perspektivische Abbildung eines Antennen-Prototyps dargestellt. In dieser Figur sind die insgesamt vier Antennen zu erkennen, die in einer 2x2-Anordnung ausgeführt sind und jeweils eine erste Metallschicht aufweisen, welche in vier Segmente unterteilt ist. Auch sind die Einspeisepunkte der einzelnen Antenne in dieser Abbildung zu erkennen.

In der Fig. 3b ist einer Draufsicht des in der Fig. 3a gezeigten Prototyps dargestellt auch in dieser Abbildung sind die einzigen Antennen mit ihren in vier Segmenten unterteilten ersten Metallschichten zu erkennen. Auch sind in der Fig. 3b die Lötstellen zu erkennen, welche die erste Metallschicht mit den jeweiligen Metallschichten verbinden.

Schließlich ist in der Fig. 3c eine Ansicht von der Unterseite des Antennen-Prototyps erkennen. In dieser Ansicht sind die Lötstellen zur Verbindung der Metallstifte zu erkennen.

### BEZUGSZEICHENLISTE

- 10: dielektrisches Resonator-Antennenarray
- 12: erstes dielektrisches Substrat
- 12a: dielektrisches Substrat
- 12b: dielektrischer Resonator
- 14: zweites dielektrisches Substrat
- 16: drittes dielektrisches Substrat
- 18: erste Metallschicht
- 20: zweite Metallschicht
- 22: dritte Metallschicht
- 24: erste Klebeschicht
- 26: zweite Klebeschicht
- 28: Massekontakt
- 30: Metallstift
- 32: Befestigungsschraube
- 34: erste Antenne
- 34a: erster Antennenkörper
- 34b: erste Metallschicht
- 36: zweite Antenne
- 38: dritte Antenne
- 40: vierte Antenne
- 42: Antennensegment
- 44: Einspeisepunkt
- 46: Einspeisenetzwerk
- 48: Mikrostreifenleitung
- 50: geradlinige Leitungssegmente

## Patentansprüche

1. Dielektrisches Resonator-Antennenarray (10), insbesondere für den Einsatz in einem Satellitennavigationssystem, mit
- einem dielektrischen Substrat (12a);
- mehreren dielektrischen Resonatoren (12b), wobei die dielektrischen Resonatoren (12b) und das dielektrische Substrat (12a) integral ausgebildet sind, und wobei die dielektrischen Resonatoren (12b) und das dielektrische Substrat (12a) zwischen einer ersten Metallschicht (18) und einer zweiten Metallschicht (20) angeordnet sind; und
- einem Einspeisenetzwerk (46) zum Versorgen der dielektrischen Resonatoren (12b) mit einem Anregungssignal.

2. Antennenarray (10) nach Anspruch 1, **dadurch gekennzeichnet, dass** das dielektrische Substrat (12a) mit der zweiten Metallschicht (20) verklebt ist.

3. Antennenarray (10) nach einem der Ansprüche 1 oder 2, **dadurch gekennzeichnet, dass** das Einspeisenetzwerk (46) über mehrere Metallstifte (30) mit der ersten Metallschicht (18) verbunden ist, wobei die Metallstifte (30) in länglichen Öffnungen angeordnet sind, die sich durch das dielektrische Substrat (12a) und einen dielektrischen Resonator (12b) erstrecken.

4. Antennenarray (10) nach Anspruch 3, **dadurch gekennzeichnet, dass** die Metallstifte (30) mit der ersten Metallschicht (18) verlötet oder verschweißt sind.

5. Antennenarray (10) nach einem der Ansprüche 1 bis 4, **dadurch gekennzeichnet, dass** das Einspeisenetzwerk (46) eine Mikrostreifenleitung (48) aufweist.

6. Antennenarray (10) nach Anspruch 5, **dadurch gekennzeichnet, dass** die Mikrostreifenleitung (48) mehrere geradlinige Leitungssegmente (50) aufweist, die entlang eines Gitters angeordnet sind, wobei das Gitter eine hexagonale Struktur aufweist.

7. Antennenarray (10) nach einem der Ansprüche 1 bis 6, **gekennzeichnet durch** ein zweites dielektrisches Substrat (14), das zwischen der zweiten Metallschicht (20) und dem Einspeisenetzwerk (46) angeordnet ist.

8. Antennenarray (10) nach Anspruch 7, **gekennzeichnet durch** ein drittes dielektrisches Substrat (16) und eine dritte Metallschicht (22), wobei das dritte dielektrische Substrat (16) zwischen dem Einspeisenetzwerk (46) und der dritten Metallschicht (22) angeordnet ist.

9. Antennenarray (10) nach Anspruch 8, **dadurch gekennzeichnet, dass** das erste dielektrische Substrat (12), das zweite dielektrische Substrat (14) und das dritte dielektrische Substrat (16) mittels einer Schraubverbindung miteinander verbunden sind.

10. Antennenarray (10) nach einem der Ansprüche 1 bis 9, **dadurch gekennzeichnet, dass** die dielektrischen Resonatoren (12b) aus einem keramischen Material gefertigt sind.

11. Antennenarray (10) nach einem der Ansprüche 1 bis 10, **dadurch gekennzeichnet, dass** das Antennenarray (10) insgesamt vier dielektrische Resonatoren (12b) aufweist, die in einem 2x2-Array angeordnet sind.

12. Antennenarray nach einem der Ansprüche 1 bis 11, **dadurch gekennzeichnet, dass** das Antennenarray für eine störrobuste Satellitennavigation an Bord kleiner Satelliten benutzt werden kann.

13. Verfahren zur Herstellung eines Antennenarrays (10) nach einem der Ansprüche 1 bis 12, umfassend die nachfolgenden Verfahrensschritte:
- Bereitstellen eines Einspeisenetzwerk (46) zur Erzeugung eines Anregungssignals;
- Fertigen eines dielektrischen Substrats (12a) und mehrerer dielektrischer Resonatoren (12b), wobei das dielektrische Substrat (12a) und die dielektrischen Resonatoren (12b) integral ausgebildet sind, unter Einsatz eines additiven oder ablativen Fertigungsverfahrens;
- Bereitstellen einer ersten Metallschicht (18) an einer ersten Seite der dielektrischen Resonatoren (12b), und einer zweiten Metallschicht (20) an einer ersten Seite des dielektrischen Substrats (12a) wobei das dielektrische Substrat (12a) und die dielektrischen Resonatoren (12b) zwischen der ersten Metallschicht (18) und der zweiten Metallschicht (20) angeordnet sind; und
- Verbinden des Einspeisenetzwerks (45) mit den dielektrischen Resonatoren (12b).

14. Verfahren nach Anspruch 13, **dadurch gekennzeichnet, dass** das Fertigungsverfahren ein Ätzverfahren, ein Fräsverfahren, oder ein 3D-Druckverfahren umfasst.
